# EUROPÄISCHE PATENTSCHRIFT

(11) **EP 3 604 895 B1**
(45) Veröffentlichungstag und Bekanntmachung des Hinweises auf die Patenterteilung: **08.09.2021**
(21) Anmeldenummer: 19180561.3
(22) Anmeldetag: 17.06.2019
(51) Int. Cl.: F21L 4/04, F21V 23/04, F21Y 115/10

(54) **TASCHENLAMPE**
FLASHLIGHT
LAMPE DE POCHE

(30) Priorität: 31.07.2018 DE 102018118491
(43) Veröffentlichungstag der Anmeldung: 05.02.2020
(73) Patentinhaber: Ledlenser GmbH & Co. KG, 42699 Solingen (DE)
(72) Erfinder: Buhl, Erich, 42697 Solingen (DE)
(74) Vertreter: Patentanwälte Vomberg & Schart

(56) Entgegenhaltungen:
- DE-U1-202011 102 899
- GB-A- 441 097
- US-A1- 2018 045 397

## Beschreibung

Die Erfindung betrifft eine Taschenlampe mit einer in einem Gehäuse angeordneten Lichtquelle und einer Vorsatzoptik, die zur Fokussierung oder Defokussierung eines abgestrahlten Lichtkegels mittels eines Stellgliedes relativ zueinander verschiebbar sind.

Bereits in der DE 200 04 105 U1 wird eine Taschenlampe mit einem stabförmigen Lampengehäuse und einem Lampenkopf beschrieben, in dem eine Lichtquelle angeordnet ist und der an seiner vorderen Stirnseite eine optische Sammellinse aufweist. Der Abstand dieser Sammellinse von der verwendeten Leuchtdiode ist veränderbar, wobei als mögliche Relativveränderung sowohl Verschiebungen der Diode im Lampenkopf als auch Verschiebungen der Sammellinse beziehungsweise Verschiebungen der beiden Teile angesprochen werden. Möglich sind längsaxiale Verstellungen durch translatorische Schubbewegungen oder durch Drehbewegungen. Eine solche Möglichkeit beschreibt die DE 37 86 812 T2, worin eine Taschenlampe mit einem Kopfteil beschrieben wird, das in ein Gewinde auf einer Zylinderaußenseite eingreift, so dass durch Drehung des Kopfteils um die Zylinderachse die Stellung von Linse und Reflektor und Glühbirne, die seinerzeit verwendet wird, zueinander verändert wird.

Befindet sich die Lichtquelle im Brennpunkt der verwendeten einen Linse oder im Brennpunkt der verwendeten Vorsatzoptik, wird im Idealfall ein paralleles Strahlenbündel erzeugt. Durch Relativverschiebung der Linse beziehungsweise der Vorsatzoptik zur Lichtquelle kann die Form des Lichtkegels und damit auch die Beleuchtungscharakteristik der Taschenlampe verändert werden. In der DE 601 32 597 T2 wird eine Taschenlampe beschrieben, an deren Oberflächen ein verschiebbarer Magnet angeordnet ist. Innerhalb des Lampengehäuses ist diesem Magneten ein weiterer Magnet zugeordnet, der über eine Hebelanordnung mit einer Lichtquelle verbunden ist, die eine rückwärtige Öffnung eines Reflektors durchgreift. Durch die Verschiebung des äußeren Magneten wird eine Verschiebung des inneren Magneten bewirkt, woraus unmittelbar eine Verschiebung der Lichtquelle über die Hebelanordnung und somit eine Fokussierung beziehungsweise Defokussierung des abgestrahlten Lichtkegels resultiert. Eine solche Hebelmechanik hat sich jedoch als relativ empfindlich gegen das Verklemmen der Hebelarme erwiesen, so dass insbesondere bei einem robusten Einsatz der Taschenlampen keine störungsfreie Bedienung der Fokussiermechanik gewährleistet werden kann. Ferner sind die Herstellung und die Montage von kleinen Hebelarmen und deren Wartung (insbesondere die Schmierung der Gelenke) relativ aufwendig und kostenintensiv. Ähnliche mit Magneten arbeitende Systeme ist aus der US 2010/0208371 A1 oder US 2012/0218744 A1 bekannt. Der größte Nachteil dieser mit Magneten arbeitenden Systeme besteht in der hohen Störanfälligkeit.

Die DE 20 2011 102 899 U1 beschreibt eine Vorrichtung zur schnellen Fokussierung der Kopflampenlichter mit einem Gehäuse, einer Antriebsvorrichtung, einer Teleskopvorrichtung und einem Sensorset. Im Gehäuse werden eine Lichtquelle und eine Antriebsvorrichtung angebracht. Die Teleskopvorrichtung wird beweglich an der Antriebsvorrichtung zusammengesetzt. Die Antriebsvorrichtung kann die Teleskopvorrichtung zu Bewegung setzen, damit der Abstand zwischen der konvexen Linse und der Lichtquelle eingestellt werden kann. Weiterer Stand der Technik ist bekannt aus GB 441097A und US 2018/045397 A1.

Als Alternative sind nach dem Stand der Technik Taschenlampen bekannt, bei denen im Lampengehäuse die Lichtquelle, insbesondere eine LED fest verankert ist. Der Lampenkopf mit einem dort fest eingebauten Träger für eine Linse oder eine Vorsatzoptik ist über ein Gewinde mit dem Lampengehäuse verbunden, so dass durch Drehung des Lampenkopfes je nach verwendeter Gewindesteigung eine Relativverschiebung der Vorsatzoptik zur Leuchtdiode ausgenutzt werden kann. Die Fokussierung beziehungsweise Defokussierung erfordert nachteiligerweise eine Zwei-Hand-Bedienung. In bestimmten Situationen wie zum Beispiel bei Polizeieinsätzen, Arbeiten, bei denen ein Werkzeug benötigt wird oder allgemein bei Tätigkeiten, bei denen zur Ausleuchtung nur eine Hand zur Verfügung steht, ist eine Ein-Hand-Bedienung wünschenswert.

Es ist Aufgabe der vorliegenden Erfindung eine Konstruktion zu benennen, mit der eine Ein-Hand-Bedienung möglich ist.

Diese Aufgabe wird durch die Taschenlampe nach Anspruch 1 gelöst. Erfindungsgemäß ist als Stellglied ein aus dem Gehäuse herausragendes Einstellrad oder ein Einstellhebel vorgesehen, an dessen bis in das Gehäuseinnere ragende Drehachse ein radial abstehender Mitnehmer befestigt ist, der in eine Ausnehmung eines Drehringteils hineinragt, das mit dem ersten Träger der Lichtquelle oder der Vorsatzoptik verbunden und drehbeweglich im Gehäuse angeordnet ist, wobei bei einer Drehung des Drehringteils eine schräg zur Gehäuselängsachse liegende Stirnfläche entlang einer unter demselben Winkel geneigten zweiten Stirnfläche eines Körpers, der mit dem zweiten Träger der Vorsatzoptik oder Lichtquelle ortsfest verbunden ist, so führbar ist, dass sich der Relativabstand des ersten und zweiten Trägers ändert. Anstelle des Mitnehmers und der Ausnehmung kann auch ein Zahngetriebe, bestehend aus zwei ineinandergreifenden Zahnrädern, gewählt werden. Aus konstruktiven Gründen wird bevorzugt die Version verwendet, bei der der erste Träger für die Diode in dem Lampengehäuse fixiert ist und der zweite Träger für die Vorsatzoptik als relativ hierzu beweglicher Teil ausgebildet ist. Als Bedienelement zur Fokussierung kann entweder ein Einstellrad oder ein Hebel sein. In beiden Fällen lässt das Stellglied mit einem Daumen oder Zeigefinder derselben Hand bewegen, das heißt drehen oder schwenken, die auch die Taschenlampe festhält. Die Neigung der korrespondierend ausgebildeten Stirnflächen bestimmt den maximalen Dreh- oder Schwenkwinkel, der erforderlich ist, um die mögliche Fokussierung beziehungsweise Defokussierung zu erreichen. Je kleiner die Neigung, das heißt je flacher der Steigungswinkel eingestellt wird, desto feiner ist die Einstellmöglichkeit. Der erfindungsgemäße Verstellmechanismus der Taschenlampe arbeitet rein mechanisch, ist einfach aufgebaut und dementsprechend kostenschonend sowie funktionssicher.

Vorzugsweise ist das Einstellrad oder Einstellhebel zugleich als Druckschalter zum Ein- und Ausschalten der Taschenlampe ausgebildet. Diese Kombination des Druckschalters mit dem Stellglied minimiert den Teilebedarf und damit die Kosten.

Nach einer weiteren Ausgestaltung der Erfindung besitzt der Mitnehmer einen balligen Körper, der in eine nutförmige Ausnehmung des zweiten Trägers eingreift. Eine solche Formgestaltung lässt sich reibungsarm bedienen. Weitere Vorteile und Ausgestaltungen der Erfindung sind aus den Zeichnungen ersichtlich und werden im Folgenden erläutert. Es zeigen:
- Fig. 1: eine Ansicht einer erfindungsgemäßen Taschenlampe,
- Fig. 2: eine Querschnittsansicht der Taschenlampe nach Fig. 1,
- Fig. 3-5: jeweils Teilquerschnittsansichten des Lampenkopfes.

Die in Fig. 1 dargestellte Taschenlampe besitzt einen Handgriff 11, der als Hohlraum ausgebildet ist und unter anderem zur Aufnahme der erforderlichen Batterie dient. Wie prinzipiell nach dem Stand der Technik bekannt, ist der hintere Teil der Taschenlampe durch einen abschraubbaren Deckel abgedeckt. Im Lampenkopf 12 befinden sich die jeweiligen Träger für die Lichtquelle und die Linse oder die Vorsatzoptik. Im dargestellten Ausführungsbeispiel sind im Lampenkopf ein Druckschalter 13 zum Ein- und Ausschalten der Taschenlampen und ein Schwenkhebel 14 vorgesehen, die nebeneinanderliegend angeordnet sind. Dass die vordere Öffnung, die Apparatur 15, verlassende Licht kann unterschiedliche Kegelformen bilden, die allgemein durch Fokussierung oder Defokussierung, das heißt durch Verschiebung der verwendeten Vorsatzoptik relativ zur Lichtquelle, die zumeist eine Leuchtdiode ist, erzielt werden kann. Die heute nahezu ausnahmslos verwendeten Leuchtdioden haben eine gegenüber anderen Lichtquellen wie Glühlampen erheblich längere Haltbarkeiten, zeigen einen deutlich geringeren Stromverbrauch, der die Batteriekapazität besser ausnutzen lässt, und sind zudem schlag- und stoßfest. Schließlich lassen Leuchtdioden einen kompakten Aufbau zu, der insbesondere bei kleinvolumigeren Handleuchten benötigt wird. Wie Sie aus Fig. 2 bis 5 ersichtlich, wird im Ausführungsbeispiel eine Fresnellinse 16 verwendet, die mit einem zweiten Träger 17, der im Lampenkopf verankert ist, fest verbunden ist.

Die Leuchtdiode 18 ist fest mit einem Träger 19 verbunden, der zusammen mit einem Drehringteil 20 längsaxial-verschieblich im Lampengehäuse angeordnet ist. Der mit dem Träger 19 fest verbundene Drehringteil besitzt (siehe insbesondere Fig. 5) einen nach innen ragenden U-profilartigen Körper 21, dessen Schenkel eine Nut bilden. Der Drehringteil 20 besitzt ferner eine Stirnfläche 201, die unter dem gleichen Neigungswinkel angeordnet ist wie die Stirnfläche 221 des Drehringteils 22, der fest mit dem Träger 17 für die Vorsatzoptik verbunden ist. Durch Drehung des Drehringteils 20 gegenüber dem Teil 22 gleiten die Stirnflächen 201 und 221 aufeinander und verschieben hiermit je nach Drehwinkel den Abstand zwischen der Leuchtdiode und der Vorsatzoptik. Als Stellglied dient der Einstellhebel 14 oder ein Einstellrad 14', das bis auf eine Ausbuchtung 141 zur besseren Führung eine Zylinderform mit einer gerändelten Manteloberfläche aufweist. Auf der Drehachse 142 ist ein radial abstehender Mitnehmer 143 befestigt, der in dem in Fig. 5 dargestellten Ausführungsbeispiel als balliger Zylinderkörper ausgebildet ist, der in der durch die U-Schenkel des Körper 21 gebildeten Nut anliegt. Durch Drehung der Drehachse 142 wird der Drehringteil 20 verschoben. Die in Fig. 5 oder Fig. 3 dargestellte Ausführungsform kann gleichzeitig als Druckschalter zum Ein- und Ausschalten der Taschenlampe dienen. Für die Funktion des Stellgliedes ist wesentlich, dass der Mitnehmer stets im Eingriff mit der Nut des Körpers 21 verbleibt, um Hin- wie Rückführungen der Relativabstände zwischen Diode und Vorsatzoptik bewerkstelligen zu können. Dem kann durch entsprechende Anschläge Rechnung getragen werden.

## Patentansprüche

1. Taschenlampe mit einer in einem Gehäuse (11, 12) angeordneten Lichtquelle (18) und einer Vorsatzoptik (16), die zur Fokussierung oder Defokussierung des abgestrahlten Lichtkegels mittels eines Stellgliedes relativ zueinander verschiebbar sind,
**dadurch gekennzeichnet, dass**
als Stellglied ein aus dem Gehäuse herausragendes Einstellrad (14') oder ein Einstellhebel (14) dient, an dessen bis in das Gehäuseinnere ragenden Drehachse (142) ein radial abstehender Mitnehmer (143) befestigt ist, der in eine Ausnehmung eines Drehringteils (20) hineinragt, das mit dem ersten Träger (19) der Lichtquelle (18) oder der Vorsatzoptik (16) verbunden und drehbeweglich im Gehäuse (11, 12) angeordnet ist, oder, anstelle des Mitnehmers (143) und der Ausnehmung, ein Zahngetriebe zwischen dem Stellglied und dem Drehringteil angeordnet ist, wobei bei einer Drehung des Drehringteils (20) eine schräg zur Gehäuselängsachse liegende Stirnfläche (201) entlang einer unter demselben Winkel geneigten zweiten Stirnfläche (221) eines Körpers (22), der mit dem zweiten Träger (17) der Vorsatzoptik (16) oder der Lichtquelle (18) ortsfest verbunden ist, gleitend so führbar ist, dass sich der Relativabstand des ersten und zweiten Trägers (17, 19) ändert.

2. Taschenlampe nach Anspruch 1, **dadurch gekennzeichnet, dass** das Einstellrad (14) oder der Einstellhebel (14') zugleich als Druckschalter zum Ein- und Ausschalten der Taschenlampe ausgebildet ist.

3. Taschenlampe nach Anspruch 1 oder 2, **dadurch gekennzeichnet, dass** der Mitnehmer einen balligen Körper (143) aufweist, der in eine nutförmige Ausnehmung des Drehringteils (20) eingreift.

## Claims

1. Flashlight with a light source (18) arranged in a housing (11, 12) and an optical attachment (16) which can be displaced relative to one another by means of an actuator for focusing or defocusing the emitted light cone,
**characterized in that**
an adjusting wheel (14 ') protruding from the housing or an adjusting lever (14) serves as an actuator, on whose axis of rotation (142) a radially protruding driver (143) is attached, which extends into the interior of the housing and which protrudes into a recess of a rotary ring part (20), which is connected to the first carrier (19) of the light source (18) or the optical attachment (16) and rotatably arranged in the housing (11, 12), or, instead of the driver (143) a toothed gear is arranged between the actuator and the rotary ring part, wherein by rotation of the rotary ring part (20) an end face (201) lying obliquely to the longitudinal axis of the housing along a second end face (221) inclined at the same angle of a body (22) which is connected to the second carrier (17) of the optical attachment (16) or the light source (18) is stationary connected, is slidably guided so that the relative distance between the first and second carrier (17, 19) changes.

2. Flashlight according to Claim 1, **characterized in that** the adjusting wheel (14) or the adjusting lever (14 ') is designed simultaneously as a pressure switch for switching the flashlight on and off.

3. Flashlight according to Claim 1 or 2, **characterized in that** the driver has a convex body (143) which engages in a groove-shaped recess in the rotary ring part (20).

## Revendications

1. Lampe de poche comprenant une source de lumière (18) qui est disposée dans un boîtier (11, 12) ainsi qu'une optique auxiliaire (16) qui sont déplaçables l'une par rapport à l'autre au moyen d'un actionneur pour la focalisation ou la défocalisation du cône de lumière émise, **caractérisée par le fait que** l'on utilise comme actionneur une molette de réglage (14') qui fait saillie du boîtier ou un levier de réglage (14) sur l'axe de rotation (142) de celui-ci, qui s'étend jusque dans l'intérieur du boîtier est fixé un entraîneur (143) qui fait saillie radialement et qui s'étend dans un évidement d'une partie annulaire rotative (20) qui est reliée au premier support (19) de la source de lumière (18) ou de l'optique auxiliaire (16) et est disposée de manière rotative dans le boîtier (11, 12), ou que, au lieu de l'entraîneur (143) et de l'évidement, un engrenage denté est disposé entre l'actionneur et la partie annulaire rotative, dans laquelle, lors d'une rotation de la partie annulaire rotative (20), une surface frontale (201) située de manière oblique par rapport à l'axe longitudinal du boîtier peut être guidée à coulissement le long d'une deuxième surface frontale (221) inclinée du même angle d'un corps (22) qui est relié de façon stationnaire au deuxième support (17) de l'optique auxiliaire (16) ou de la source de lumière (18), de telle sorte que la distance relative entre les premier et deuxième supports (17, 19) change.

2. Lampe de poche selon la revendication 1, **caractérisée par le fait que** la molette de réglage (14) ou le levier de réglage (14') est conçu également en tant qu'interrupteur à bouton-poussoir destiné à allumer et à éteindre la lampe de poche.

3. Lampe de poche selon la revendication 1 ou 2, **caractérisée par le fait que** ledit entraîneur présente un corps bombé (143) qui s'engage dans un évidement en forme de rainure de la partie annulaire rotative (20).
